# EUROPÄISCHE PATENTSCHRIFT

(11) **EP 1 262 279 B1**
(45) Veröffentlichungstag und Bekanntmachung des Hinweises auf die Patenterteilung: **27.07.2005**
(21) Anmeldenummer: 02090178.1
(22) Anmeldetag: 23.05.2002
(51) Int. Cl.: B24B 23/02, B24B 19/16

(54) **Vorrichtung zum Anschleifen von Rundstäben, vorzugsweise von Wolframschweisselektroden**
Apparatus for grinding of round bars, in particular tungsten welding electrodes
Dispositif pour meuler des barres rondes, en particulier des électrodes de soudage au tungstène

(30) Priorität: 23.05.2001 DE 20108737 U
(43) Veröffentlichungstag der Anmeldung: 04.12.2002
(73) Patentinhaber: Manohr Schweisstechnik GmbH, 15537 Grünheide (DE)
(72) Erfinder: Manohr, Uwe, 15537 Grünheide OT Fangschleuse (DE)
(74) Vertreter: Schubert, Klemens, Dr.

(56) Entgegenhaltungen:
- DE-A- 3 446 762
- DE-A- 19 707 567
- FR-A- 2 747 332
- PATENT ABSTRACTS OF JAPAN vol. 1996, no. 02, 29. Februar 1996 (1996-02-29) -& JP 07 276211 A (AKIHISA MURATA), 24. Oktober 1995 (1995-10-24)

## Beschreibung

Die Erfindung betrifft eine Vorrichtung, welche vorzugsweise zum Anschleifen von Wolframschweißelektroden im mobilen Einsatz vorgesehen, aber darüber hinaus auch generell zum Anschleifen von Rundstäben geeignet ist. Soweit daher die Darstellung der Erfindung nachfolgend im Wesentlichen im Hinblick auf den vorgesehenen Haupteinsatzzweck des Anschleifens von Schweißelektroden erfolgt, soll hierdurch jedoch keine Einschränkung ihres Gegenstandes gegeben sein.

Beim so genannten WIG-Schweißen (Wolfram-Inertgas-Schweißen) und beim Plasmaschweißen werden Wolframschweißelektroden verwendet, welche für den Erhalt von Schweißnähten höchster Qualität eine definierte Spitze aufweisen müssen. Dabei sind sowohl die Abmessungen als auch die Oberflächenbeschaffenheit der Elektrodenspitze von besonderer Bedeutung für die Ausbildung des von den Elektroden erzeugten Lichtbogens, mittels welchem der zur Herstellung der Schweißnaht verwendete Schweißdraht aufgeschmolzen wird. Auf der anderen Seite ist die Elektrodenspitze durch die beim Schweißvorgang auftretenden Temperaturen einem hohen Verschleiß ausgesetzt, so dass sie bereits nach kurzer Zeit das Herstellen hochwertiger Schweißnähte nicht mehr ermöglicht. In der Praxis verhält es sich daher vielfach so, dass der Schweißer eine Vielzahl von Schweißelektroden bei sich führt, um diese am Schweißgerät häufiger auswechseln zu können.

Eine andere Möglichkeit besteht selbstverständlich darin, die Elektroden neu anzuschleifen, jedoch muss hierzu vor Ort eine entsprechende Schleifmaschine zur Verfügung stehen. In jüngerer Zeit sind daher zwischenzeitlich auch mobile Geräte auf dem Markt verfügbar. Bei Geräten dieser Art, ist auf ein Motorgehäuse ein Aufsatz montiert, in welchem die auf der Motorwelle montierte Schleifscheibe angeordnet ist. Zum Anschleifen werden die Elektroden über eine Öffnung im Gehäuse des Aufsatzes mit der Schleifscheibe in Berührung gebracht. Um unterschiedliche Schleifwinkel an Elektroden verschiedenen Durchmessers erzeugen zu können, sind bei einfachen Geräten in dem Aufsatz mehrere, im Hinblick auf die Durchtrittsrichtung und den Durchmesser, unterschiedliche Bohrungen im Gehäuse des Schleifaufsatzes vorgesehen. Dies ist jedoch nicht sehr komfortabel und ermöglicht zudem nur das Anschleifen ausgewählter Elektrodendurchmesser für zwar unterschiedliche, aber fest vorgegebene Winkel mit einer zudem durch eventuelles Spiel sowie das Schwingen der nur von Hand gehaltenen Elektrode großen Winkelabweichung. Außerdem ist es für den Benutzer vergleichsweise schwierig, an einer von ihm lediglich mit der Hand gehaltenen und beim Anschleifen merklich schwingenden Elektrode unter ständiger Drehung derselben eine gleichmäßige Spitze zu erzeugen.

Komfortablere Geräte verfügen daher über eine Spannmöglichkeit für die Elektroden sowie einen Einstellmechanismus zum Verändern des Anschleifwinkels. Ein Beispiel für ein solches Gerät findet sich in der DE 197 07 567 A1. Bei der darin beschriebenen Vorrichtung ist eine Öffnung des Werkzeugaufsatzes vorgesehen, die mit einem als Spannvorrichtung für eine anzuschleifende Elektrode dienenden Gegenstück verschließbar ist. In der Spannvorrichtung wird die Elektrode mittels zweier entsprechend geformter Backen eingespannt. Die zum Schleifen am Gehäuse des Werkzeugaufsatzes befestigte Spannvorrichtung ist darüber hinaus so ausgebildet, dass die zum Einspannen der Elektroden dienenden Spannbacken auf einer Drehscheibe befestigt und somit zum Einstellen unterschiedlicher Anschleifwinkel an dem die Öffnung des Werkzeugaufsatzes verschließenden Halteblech schwenkbar sind. Als nachteilig ist es anzusehen, dass bei der durch die Schrift bekannten Vorrichtung keine Möglichkeit besteht, die Anschleiflänge definiert festzulegen. Dies kann dazu führen, dass beim Erzeugen einer neuen Spitze unnötig viel Material der Elektrode abgeschliffen wird. Da jedoch Wolframelektroden relativ teuer sind, wäre es wünschenswert, dies zu vermeiden. Auch andere bisher aus der Praxis bekannte Lösungen sind im Hinblick auf die Möglichkeit des Einstellens definierter Verhältnisse sowohl für den Schleifwinkel als auch die Anschleiflänge nicht zufriedenstellend.

Aus der DE 34 46 762 A1ist ein Halter mit einem Haltegriff, einer darin eingebrachten axial durchgehenden Bohrung und einem Anschlag für die aufzunehmende Schweißelektrode bekannt. Zwar ist die Elektrode axial in dem Halter verschiebbar, jedoch wird eine Möglichkeit zum exakten Einstellen einer bestimmten Länge des aus dem Halter herausragenden Endes der Elektrode nicht aufgezeigt. Auch ist nicht erkennbar, inwieweit durch die Länge des aus dem Halter herausragenden Endes im Hinblick auf das Zusammenspiel mit dem eigentlichen Schleifgerät gleichzeitig eine definierte Anschleiflänge festgelegt sein könnte.
Eine mobile, vor Ort einsetzbare Vorrichtung zum Anschleifen von Wolframschweißelektroden wird in der JP 07 276211 A beschrieben. Die in der Schrift offenbarte Vorrichtung verfügt außerdem vorteilhafter Weise an ihrem Motorgehäuse über einen verstellbaren Anschlag, welcher der Festlegung einer maximalen Anschleiflänge für eine Schweißelektrode dient. Ein Nachteil der beschriebenen Vorrichtung besteht jedoch in der Lage des Schwenkpunktes, um den eine zur Festlegung des Anschleifwinkels für die Elektroden ausgebildete Schwenkeinrichtung verschwenkbar ist und welcher dem Aufsetzpunkt der Elektrode auf der Schleifscheibe entspricht. Zwar ist dessen Position mittels eines weiteren Einstellmechanismus auf der Arbeitsebene der Schleifscheibe beziehungsweise deren Schleiffläche veränderbar, jedoch ist es nicht möglich den Aufsetzpunkt der Elektrode so zu wählen, dass deren Spitze nach dem Schleifen ein Schleifbild aufweist, bei dem die Schleifriefen parallel zur Längsachse der Elektrode verlaufen.

Aufgabe der Erfindung ist es, eine Vorrichtung zu schaffen, welche zum Anschleifen von Rundstäben einsetzbar ist, vor Ort ein möglichst einfaches aber genaues Einstellen sowohl des Anschleifwinkels als auch der vom Stab maximal abzuschleifenden Länge (Anschleiflänge) zulässt.

Die Aufgabe wird durch eine Vorrichtung mit den Merkmalen des Hauptanspruchs gelöst. Vorteilhafte Ausgestaltungen bzw. Weiterbildungen, welche sich insbesondere auf eine noch verbesserte Handhabung sowie Verbesserungen in Bezug auf den Arbeitsschutz beziehen, sind durch die Unteransprüche gegeben.
Die Vorrichtung umfasst ein mobiles, aus einem Motorgehäuse und einem daran befestigten Werkzeugaufsatz mit einer Schleifscheibe bestehendes Anschleifgerät sowie einen separaten Halter zur Aufnahme von Rundstäben unterschiedlicher Stärke. Sie ist so ausgebildet, dass ein Rundstab (Schweißelektrode) zum Anschleifen mittels des Halters über einen Zuführungskanal mit der Arbeitsebene einer Schleifscheibe Kontakt gebracht werden kann, welche am axialen Ende der aus dem Motorgehäuse in den Werkzeugaufsatz hineinragenden Antriebswelle montierten ist. Dabei durchragt der Zuführungskanal eine einen kreissegmentförmigen Durchbruch im Gehäuse des Werkzeugaufsatzes abdeckende und an dem Gehäuse arretierbare Kulisse. Die Kulisse ist zur Festlegung des Anschleifwinkels in einer parallel zur Antriebswelle und senkrecht zur Arbeitsebene der Schleifscheibe verlaufenden Ebene um einen in der Arbeitsebene auf einem die Schwenkebene im rechten Winkel schneidenden Radius der Schleifscheibe (Schleiffläche) liegenden Punkt schwenkbar. Dadurch, dass der Schwenkpunkt in der Ebene der Schleifscheibe auf dem im rechten Winkel durch die Schwenkebene verlaufenden Radius liegt, ist gewährleistet, dass der Längenbereich, in dem der Rundstab abgeschliffen wird, unabhängig vom eingestellten Anschleifwinkel ist. Daneben sind die zur Einstellung einer definierten Anschleiflänge an der Vorrichtung vorhandenen Mittel als erfindungswesentlich anzusehen. Hierzu ist in dem Gehäuse des Werkzeugaufsatzes in Form eines in seiner Tiefe veränderlichen Schachtes eine Tiefenlehre ausgebildet. Mittels der Tiefenlehre wird ein zunächst axialverschieblich, vom Halter aufgenommener Rundstab vor dem Schleifvorgang bis auf ein durch das Einstellen der Tiefenlehre bestimmtes Maß in den Halter eingeschoben und in dieser Lage im Zusammenspiel mit dafür am Halter vorgesehenen Mitteln, in diesem fixiert. Im Zusammenhang mit einem für den Halter am oder im Zuführungskanal vorgesehenen Tiefenanschlag ist hierdurch eine definierte Anschleiflänge für den anzuschleifenden Rundstab festgelegt.

Es ist als besonders vorteilhaft anzusehen, dass durch die Abstimmung der geometrischen Verhältnisse am Halter sowie am Tiefenanschlag und am Zuführungskanal des Werkzeugaufsatzes für den Benutzer vor Ort eine sehr exakte Einstellung der maximal abzuschleifenden Länge vorgenommen werden kann. Bei Schweißelektroden reicht es vielfach aus, diese auf einer Länge von einigen Zehntelmillimetern anzuschleifen, um eine neue, den Anforderungen gerecht werdende Spitze zu erzeugen. Durch die zuvor beschriebene Ausbildung der Erfindung und die sich daraus ergebende Einstellmöglichkeit für die Anschleiflänge wird dieser Tatsache entsprochen, wobei durch den Halter und den Zuführungskanal gleichzeitig eine stabile Positionierung sowie eine sichere Führung des Rundstabs beim Anschleifvorgang gewährleistet sind.

Entsprechend einer Ausbildung der Erfindung handelt es sich bei dem Halter um eine von einem Haltegriff in Form einer Hülse aufgenommene Spannzange. Dabei wird der in die Tiefenlehre eingeführte Rundstab im Zuge des Einstellens seiner Anschleiflänge im Halter fixiert, indem die Hülse gegen die gleichzeitig von der Tiefenlehre gehaltene Spannzange verdreht wird. Ebenso kann der Rundstab durch das Verdrehen von Hülse und Spannzange in entgegengesetzter Richtung wieder aus dem Halter gelöst werden. Bei einer praxisgerechten Variante dieser Ausgestaltung weist dazu die Spannzange an den Spannbacken einen Außensechskant (gegebenenfalls auch Vierkant oder Dreikant) auf. Beiderseits des Sechskants verjüngen sich die Spannbacken konisch. Gleichzeitig ist an dem Eingangsbereich der Tiefenlehre einen Innensechskantschraube (Imbusschraube; gegebenenfalls auch mit Innenvierkant oder -dreikant) angeordnet, welche eine axial durchgängige Bohrung aufweist. Zum Einstellen der Anschleiflänge und Fixieren der Schweißelektrode in dem Halter wird die vom Halter aufgenommene und zunächst darin axial verschiebliche Elektrode, der grundsätzlichen erfindungsgemäßen Lösung folgend, in die Tiefenlehre eingeführt. Dabei greift der Außensechskant der Spannzange des Halters in die Eingangs der Tiefenlehre angeordnete Innensechskantschraube ein. Beim Verdrehen des Halters schiebt sich dessen äußere Hülse über das hintere Ende der sich zum Außensechskant konisch erweiternden Spannbacken der Spannzange. Die Spannbacken werden dadurch an der Spitze bei gleichzeitigem Einklemmen des Rundstabs zusammengedrückt.

Bei einer besonders vorteilhaften Weiterbildung dieser Ausführungsform dient die Imbusschraube am Eingang der Tiefenlehre gleichzeitig zur Befestigung des Werkzeugaufsatzes am Motorgehäuse. Hierzu weist der Werkzeugaufsatz, vom Motorgehäuse her gesehen, oberhalb der Tiefenlehre einen durchgängigen Schlitz auf. Senkrecht dazu verläuft ein Schlitz in Richtung des Motorgehäuses. Durch Anziehen der Imbusschraube des Tiefenanschlags werden die solchermaßen an der Unterkante des Werkzeugaufsatzes ausgebildeten Spannbacken zusammengedrückt und hierdurch der Werkzeugaufsatz an einem Absatz des Motorgehäuses festgeklemmt. Bei einer möglichen Ausführung der Erfindung ist zur Einstellung des Tiefenanschlages für unterschiedliche Anschleiflängen gegenüber seines Eingangs eine in den Schacht eindrehbare Schraube vorgesehen. Durch Hinein- oder Herausdrehen der Schraube verkürzt oder verlängert sich der den Tiefenanschlag ausbildende Schacht im Gehäuse des Werkzeugaufsatzes.

Bei einer Weiterbildung der Erfindung ist zusätzlich eine Möglichkeit vorgesehen, die zum Anschleifen verwendete Schleifscheibe besser auszunutzen. Hierzu ist die die Verstellung des Anschleifwinkels ermöglichende Kulisse auch seitlich verschieblich. Die Kulisse wird dabei durch ein Führungselement innerhalb einer im Bereich des kreissegmentförmigen Durchbruchs im Gehäuse des Werkzeugaufsatzes eingearbeiteten Führung geführt. Das Führungselement ist im Hinblick auf seinen Umfang annähernd quadratisch oder rechteckig ausgebildet. Durch eine im Führungselement vorgesehene Bohrung durchragt der Zuführungskanal das Führungselement und die Kulisse. Um eine seitliche Bewegung der Kulisse zu ermöglichen, ist dabei die Bohrung exzentrisch auf dem Führungselement angeordnet. Mittels eines Klemmstempels, welcher zur Arretierung der Kulisse beim Einstellen eines bestimmten Anschleifwinkels dient, wird das Führungselement auf der Außenseite des durch die Kulisse abgedeckten Schlitzes gegen das Gehäuse gedrückt und hierdurch die Kulisse festgestellt. Die exzentrische Ausbildung des Führungselementes ermöglicht es nun, im Zuge der Winkeleinstellung den Klemmstempel soweit zu lösen, dass die Scheibe in der Führung gedreht werden kann und hierdurch eine seitliche Verschiebung der Kulisse erfolgt. Dies hat den Vorteil, dass beim Anschleifen der Schweißelektroden nicht stets die gleiche Umlaufbahn auf der Anschleifscheibe beansprucht wird. Hierdurch erhöht sich die Standzeit der Schleifscheibe.

Eine andere sehr vorteilhafte Weiterbildung der Erfindung weist eine Staubabsaugung für den beim Anschleifvorgang entstehenden Staub auf. Dies ist insbesondere im Hinblick auf die gesundheitsschädlichen Stäube bei Wolframelektroden aus der Sicht des Arbeitsschutzes von Bedeutung. Dabei ist diese Ausbildungsform so gestaltet, dass die dem Antrieb der Motorwelle dienende Energie gleichzeitig zum Zweck der Staubabsaugung ausgenutzt wird. In einfacher Weise kann dies dadurch erreicht werden, dass unterhalb der Schleifscheibe auf der Motorwelle ein Rotor angebracht wird, welcher durch die Drehung der Antriebswelle einen Luftstrom erzeugt, der geeignet ist, die entstehenden Stäube über eine Öffnung des Werkzeugsgehäuses in ein daran angebrachtes Filtergehäuse mit einer auswechselbaren Filterkassette zu transportieren. Eine günstigere Möglichkeit besteht jedoch darin, den zur Motorkühlung verwendeten Luftstrom für diesen Zweck auszunutzen. Hierzu ist entsprechend einer Ausgestaltung der Erfindung das Filtergehäuse gegenüber dem Werkzeugaufsatz bis zu den am Motorgehäuse vorgesehenen Lüftungsschlitzen für den Antrieb verlängert und so ausgebildet ist, dass der aus den Lüftungsschlitzen austretende Luftstrom zunächst zwischen dem Werkzeugaufsatz und dem Filtergehäuse geführt wird. Vermittels eines Führungssteges wird der Luftstrom dann über den Durchbruch unterhalb der Schleifscheibe in das Gehäuse des Werkzeugaufsatzes umgeleitet, wo er schließlich oberhalb der Schleifscheibe über den Durchbruch in die Filterkassette austritt.

Bei einer weiteren Ausführungsform der erfindungsgemäßen Vorrichtung ist zur Erhöhung des Komforts und zur Verbesserung des Arbeitsschutzes ein Vorratsbehälter für Elektroden vorgesehen. Dieser Behälter befindet sich entweder im Griffteil des Halters oder ist am Gehäuse des Anschleifgerätes ausgebildet. Außerdem weist bei einer Ausgestaltungsform der Erfindung das Gehäuse des Werkzeugaufsatzes im Bereich der Schleifscheibe ein Schauglas auf, so dass der Nutzer der Vorrichtung den Schleifvorgang beobachten und so noch gezielter auf ihn Einfluss nehmen kann.

Die Erfindung soll nachfolgend anhand eines Ausführungsbeispiels näher erläutert werden. In der zugehörigen Zeichnung zeigen:
- Fig. 1:: Das Handschleifgerät in einer teilweise geschnittenen Darstellung seines Werkzeugaufsatzes,
- Fig. 2:: Den Werkzeugaufsatz nach Fig. 1 mit Blick auf die Kulisse für die Einstellung des Anschleifwinkels,
- Fig. 3:: Den Elektrodenhalter in einer Schnittdarstellung,
- Fig. 4:: Die Spannzange des Halters,
- Fig. 5:: Den Werkzeugaufsatz mit Staubabsaugung.

In der Fig. 1 sind Teile des Handschleifgerätes dargestellt. Das in üblicher Weise ausgebildete Motorgehäuse 1 ist dabei nur teilweise gezeigt. Der Werkzeugaufsatz 2 ist in einer teilweise geschnittenen Darstellung wiedergegeben. Wie zu erkennen ist, ragt die Antriebswelle 8 aus dem Motorgehäuse 1 in den Werkzeugaufsatz 2 hinein. An ihrem axialen Ende ist die Schleifscheibe 3 montiert. Zum Anschleifen werden die Rundstäbe 4 über den Führungskanal 6 mit der Schleifscheibe 3 in Kontakt gebracht, wobei sie hierzu mittels des Halters 5 in den Zuführungsschacht 6 eingeführt werden. Am Zuführungsschacht 6 ist ein Anschlag 14 für den Halter 5 ausbildet. Die Spitze des bis zu diesem Anschlag 14 in den Zuführungskanal 6 eingeschobenen Halters 5 weist somit einen definierten Abstand zur Oberfläche bzw. Arbeitsebene 7 der Schleifscheibe 3 auf. Folglich ist es nur noch erforderlich, die Länge des aus dem Halter 5 herausragenden Endes eines anzuschleifenden Rundstabes 4 am Halter 5 in definierter Weise einzustellen. Dies geschieht mittels der im Bild erkennbaren Tiefenlehre 12. Der Rundstab 4 wird zu diesem Zweck zunächst lose in den Halter 5 eingelegt, so dass er in diesem axial verschieblich gehalten ist. Von dem Halter 5 aufgenommen, wird der Rundstab 4 in den zuvor mittels der Schraube 19 und einer Feder 31 hinsichtlich seiner Tiefe eingestellten, die Tiefenlehre 12 ausbildenden Schacht eingeführt. Hierbei trifft die Spitze des Rundstabes 4 auf dessen Boden, wo der Rundstab 4 bei weiterer Bewegung des Halters 5 gegen den Boden gedrückt und in den Halter 5 hineingeschoben wird. Für den Halter 5 selbst bildet die Eingangs des Tiefenanschlages 12 vorgesehene und in axialer Richtung hohle Innensechskantschraube 15 einen Anschlag aus. Dabei greift ein auf der Spannzange 16 des Halters 5 vorgesehener Außensechskant 13 in den Innensechskant der Schraube 15 ein. Durch Verdrehen des Halters 5 wird dessen äußere Hülse 17 über die Spannbacken 30 der Spannzange 16 geschoben, so dass diese hierdurch gespannt werden. Der Rundstab 4 wird auf diese Weise um die vorgesehene Länge aus dem Halter 5 herausragend, durch die Spannzange 16 fixiert. Auf Grund des für den Halter 5 am Zuführungskanal 6 vorgesehenen Anschlages 14 wird mit diesem Vorgang gleichzeitig die spätere maximale Anschleiflänge der Schweißelektrode festgelegt. Zur Festlegung des Anschleifwinkels kann die von dem Zuführungskanal 6 durchragte Kulisse 10 in einer parallel zur Achse der Antriebswelle 8 sowie senkrecht zur Arbeitsebene 7 der Schleifscheibe 3 verlaufenden Ebene verschwenkt werden, wobei sich der Schwenkpunkt 11 auf der Oberfläche bzw. Arbeitsebene 7 der Schleifscheibe 3, genauer gesagt, auf einem die Schwenkebene senkrecht schneidenden Radius befindet. Hierdurch bleibt das eingestellte Maß für die Abschleiflänge unabhängig vom gewählten Anschleifwinkel konstant. Der Werkzeugaufsatz 2 weist auf einer Seite seines Gehäuses in Höhe der Schleifscheibe 3 ein Schauglas 29 zur Beobachtung des Anschleifvorgangs auf.

In der Fig. 2 ist der Werkzeugaufsatz 2 nochmals in einer Draufsicht auf die Kulisse 10 wiedergegeben. Die Kulisse 10 wird mittels des Führungselementes 20 in einer durch Absätze am Gehäuse des Werkzeugaufsatzes 2 gebildeten Führung 21 geführt. Zum Verschwenken der Kulisse 10 wird der Klemmstempel 22 des Zuführungskanals 6 gelöst, so dass sich das Führungselement 20 frei zwischen den die Führung 21 bildenden Absätzen bewegen kann. Wenn der gewünschte, durch eine Skala am Gehäuse gekennzeichnete Anschleifwinkel eingestellt ist, wird die Kulisse 10 durch Festziehen des Klemmstempels 22 und Anpressen der das Führungselement 20 ausbildenden Scheibe an die den kreissegmentförmigen Durchbruch (Schlitz) 9 umgebenden Gehäuseteile in der entsprechenden Winkelstellung arretiert. Die Bohrung 23, durch welche der Zuführungskanal 6 die Scheibe bzw. das Führungselement 20 durchragt, ist exzentrisch ausgebildet. Dadurch ist es möglich, bei gelockertem Klemmstempel 22 das Führungselement 20 zu verdrehen und hierdurch die Kulisse 10 seitlich zum Schlitz 9 zu verschieben. Somit wird erreicht, dass die mit dem Halter 5 über den Zuführungskanal 6 eingeführten Schweißelektroden 4 auf unterschiedlichen Bahnen der Schleifscheibe 3 entlang laufen, wodurch sich deren Standzeit erhöht.

In der Fig. 3 ist der Halter 5 für die Schweißelektroden 4 in einem Längsschnitt dargestellt. An seinem hinteren Ende ist der Halter 5 verschlossen. Die Schweißelektroden 4 werden über die vordere Öffnung in den Halter eingeführt. Dabei durchragen sie die in der Fig. 4 dargestellte und mittels eines Innengewindes in den Halter 5 eingeschraubte Spannzange 16. Wie aus der Fig. 4 zu erkennen ist, weist die Spannzange 16 einen Außensechskant 13 auf. Durch Verdrehen dieses bei der Einstellung der Anschleiflänge mit dem Innensechskant der Imbusschraube 15 am Eingang der Tiefenlehre 12 in Eingriff zu bringenden Sechskants 13 wird die Spannzange 16 mittels eines in der Hülse 17 des Halters 5 vorgesehenen Innengewindes in die Hülse 17 eingeschraubt. Hierdurch schiebt sich die Hülse 17 über das hintere Ende der Spannbacken 30 und klemmt somit eine zwischen ihnen befindliche Elektrode 4 fest. Auf Grund der mit Hilfe der Tiefenlehre 12 definiert eingestellten Länge der aus dem Halter 5 herausragenden Elektrode 4 und des bereits erwähnten Anschlags 14 für den Halter 5 am Zuführungskanal 6 ist hierdurch die Anschleiflänge für die Elektrode 4 festgelegt. Auf diese Weise können mittels der erfindungsgemäßen Vorrichtung auch sehr kurze Schweißelektroden (bis minimal ca. 25 mm) angeschliffen werden und Anschleiflängen von nur ca. 3/10 mm erzielt werden. Erwähnenswert ist außerdem, dass auch Schweißelektroden 4 mit einer Kugel an ihrem axialen Ende angeschliffen werden können, ohne dass Zuführungsbohrungen mit fest vorgegebenen Durchmessern dem entgegenstehen würden, da die Kombination zwischen Halter 5 und

Zuführungskanal 6 ohnehin das Anschleifen von Stäben 4 unterschiedlichsten Querschnitt bei gleichzeitig sicherer Positionierung und Führung der Stäbe 4 während des Anschleifvorgangs ermöglicht.

Da beim Anschleifen der Elektrode oder auch anderer Rundstäbe 4 gesundheitsschädigende Stäube anfallen, weist eine vorteilhafte Ausbildung der Vorrichtung zusätzlich einen Staubabsaugung auf. Diese ist in der Fig. 5 in einer Prinzipdarstellung angegeben. Von einem zusätzlich am Werkzeugaufsatz 2 befestigten Filtergehäuse 25 wird eine auswechselbare Filterkassette 26 aufgenommen, in welche die Stäube über einen Durchbruch 24 im Gehäuse des Werkzeugaufsatzes 2 gelangen. Durch die Ausbildung einer speziellen Luftführung (zweigeteilte Vorkammer mit Steg 28) auf der Außenseite des an den Werkzeugaufsatz 2 angeflanschten, die Filterkassette 26 aufnehmenden Filtergehäuses 25 wird die aus Öffnungen 27 des Motorgehäuses 1 herausströmende, zu Kühlung des Motors dienende Luft so geleitet, dass sie unterhalb der Schleifscheibe 3 in das Gehäuse des Werkzeugaufsatzes 2 eintritt und in ihrem Sog den darin anfallenden Staub bei ihrem Austritt oberhalb der Schleifscheibe 3 mit sich in das Filtergehäuse 25 mit der Filterkassette 26 trägt.

### Liste der Bezugszeichen

- 1: Motorgehäuse
- 2: Werkzeugaufsatz
- 3: Schleifscheibe
- 4: Rundstab, (Schweiß-)Elektrode
- 5: Halter
- 6: Zuführungskanal
- 7: Arbeitsebene
- 8: Antriebswelle
- 9: kreissegmentförmiger Durchbruch, Schlitz
- 10: Kulisse
- 11: Drehpunkt
- 12: Tiefenlehre
- 13: Außensechskant
- 14: (Tiefen-) Anschlag
- 15: Innensechskantschraube
- 16: Spannzange
- 17: Hülse
- 18: Schlitz
- 19: Schraube
- 20: Führungselement
- 21: Führung
- 22: Klemmstempel
- 23: Bohrung
- 24: Durchbruch
- 25: Filtergehäuse
- 26: Filterkassette
- 27: Lüftungsschlitz
- 28: Steg
- 29: Schauglas
- 30: Spannbacken
- 31: Feder

## Patentansprüche

1. Vorrichtung zum Anschleifen von Rundstäben, vorzugsweise Wolframschweißelektroden, welche ein mobiles, aus einem Motorgehäuse (1) und einem daran befestigten Werkzeugaufsatz (2) mit einer Schleifscheibe (3) bestehendes Handschleifgerät sowie einen separaten Halter (5) zur Aufnahme von Rundstäben (4) unterschiedlicher Stärke umfasst und bei welcher ein Rundstab (4) zum Anschleifen mittels des Halters (5) über einen Zuführungskanal (6) mit der Arbeitsebene (7) der am axialen Ende einer aus dem Motorgehäuse (1) in den Werkzeugaufsatz (2) hineinragenden Antriebswelle (8) montierten Schleifscheibe (3) in Kontakt gebracht wird, wobei der Zuführungskanal (6) eine einen kreissegmentförmigen Durchbruch (9) im Gehäuse des Werkzeugaufsatzes (2) abdeckende Kulisse (10) durchragt, die zur Festlegung des Anschleifwinkels in einer parallel zur Antriebswelle (8) und senkrecht zur Arbeitsebene (7) der Schleifscheibe (3) verlaufenden Ebene um einen in der Arbeitsebene (7) liegenden Schwenkpunkt (11) verschwenkbar sowie am Gehäuse arretierbar ist, **dadurch gekennzeichnet, dass** der Schwenkpunkt (11) auf einem die Schwenkebene im rechten Winkel schneidenden Radius der Schleifscheibe (3) angeordnet ist und in dem Gehäuse des Werkzeugaufsatzes (2) in Form eines in seiner Tiefe veränderlichen Schachtes eine Tiefenlehre (12) ausgebildet ist, mittels welcher der zunächst axial verschieblich vom Halter (5) aufgenommene Rundstab (4) vor dem Schleifvorgang bis auf ein durch das Einstellen der Tiefenlehre (12) bestimmtes Maß in den Halter (5) einschiebbar und im Zusammenspiel mit dafür am Halter (5) vorgesehenen Mitteln (13) in diesem fixierbar ist, so dass im Zusammenhang mit einem am oder im Zuführungskanal (6) vorgesehenen Tiefenanschlag (14) für den Halter (5) eine definierte Anschleiflänge für den anzuschleifenden Rundstab (4) festgelegt ist.

2. Vorrichtung nach Anspruch 1, **dadurch gekennzeichnet, dass** es sich bei dem Halter (5) um eine von einem Haltegriff in Form einer Hülse (17) aufgenommene Spannzange (16) handelt, wobei der mittels des Halters (5) in die Tiefenlehre (12) eingeführte Rundstab (4) durch Verdrehen der Hülse (17) gegen die gleichzeitig von der Tiefenlehre (12) gehaltene Spannzange (16) in dem Halter (5) fixierbar ist.

3. Vorrichtung nach Anspruch 2, **dadurch gekennzeichnet, dass** die Tiefenlehre (12) im Bereich ihrer Eingangsöffnung eine Innensechskantschraube (15) mit einer axial durchgängigen Bohrung aufweist, in welche ein auf den Spannbacken (30) der Spannzange (16) angeordneter Außensechskant (13) beim Einstellen der Anschleiflänge für den Rundstab (4) eingreift, so dass sich beim Verdrehen des Halters die die Spannzange (16) aufnehmende Hülse (17) über die sich vom Ende in Richtung des Außensechskants (13) konisch erweiternden Spannbacken (30) der Spannzange (16) schiebt und diese unter Einklemmen des Rundstabes (4) an ihrer Spitze zusammendrückt.

4. Vorrichtung nach Anspruch 3, **dadurch gekennzeichnet, dass** die Tiefenlehre (12) in der Nähe der dem Motorgehäuse (1) zugewandten Unterkante des Werkzeugaufsatzes (2) angeordnet ist und das Gehäuse des Werkzeugaufsatzes (2) zwischen der Tiefenlehre (12) und dem Arbeitsbereich mit der Schleifscheibe (3) einen quer zur Längsrichtung der Antriebswelle (8) verlaufenden Schlitz (18) sowie einen von diesem Schlitz (18) senkrecht zur Unterkante des Werkzeugaufsatzes (2) verlaufenden Schlitz aufweist, so dass der Werkzeugaufsatz (2) mittels der Eingangs der Tiefenlehre (12) angeordneten Innensechskantschraube (15) und der durch die Gehäuseschlitze ausgebildeten Spannbacken an einem Absatz des Motorgehäuses (1) befestigt und von diesem gelöst werden kann.

5. Vorrichtung nach einem der Ansprüche 1 bis 4, **dadurch gekennzeichnet, dass** die Tiefe des die Tiefenlehre (12) ausbildenden Schachtes mittels einer von seiner der Eingangsöffnung gegenüberliegenden Seite in den Schacht eindrehbaren Schraube (19) verstellbar ist.

6. Vorrichtung nach einem der Ansprüche 1 bis 5, **dadurch gekennzeichnet, dass** die Kulisse (10) beim Verschwenken durch ein Führungselement (20) in einer in das Gehäuse im Bereich des kreissegmentförmigen Durchbruchs (9) eingearbeiteten Führung (21) geführt wird, wobei das Führungselement (20) zur Arretierung des eingestellten Anschleifwinkels durch Verdrehen eines auf dem die Kulisse (10) sowie das Führungselement (20) durchragenden Zuführungskanal (6) ausgebildeten Klemmstempels (22) innerhalb der Führung an das Gehäuse des Werkzeugaufsatzes (2) angepresst wird.

7. Vorrichtung nach Anspruch 6, **dadurch gekennzeichnet, dass** der Zuführungskanal (6) das Führungselement (20) über eine auf diesem exzentrisch angeordnete Bohrung (23) durchragt und das Führungselement (20) im gelösten Zustand unter gleichzeitiger Querverschiebung der Kulisse (10) gegen den kreissegmentförmigen Durchbruch (9) auf dem Zuführungskanal (6) drehbar ist, so dass unterschiedliche Bahnen auf der Schleifscheibe (3) zum Anschleifen der Rundstäbe (4) nutzbar sind.

8. Vorrichtung nach einem der Ansprüche 1 bis 7, **dadurch gekennzeichnet, dass** in dem Gehäuse des Werkzeugaufsatzes (2) auf Höhe der Schleifscheibe (3) ein Durchbruch (24) vorgesehen ist, über welchen anfallender Schleifstaub vermittels eines vom Antrieb des Handschleifgerätes erzeugten Luftstroms in ein an dem Durchbruch (24) auf der Gehäuseaußenseite angeordnetes Filtergehäuse (25) mit einer auswechselbaren Filterkassette (26) transportiert wird.

9. Vorrichtung nach Anspruch 8, **dadurch gekennzeichnet, dass** der Luftstrom durch einen zwischen dem Motorgehäuse (1) und der Schleifscheibe (3) auf der Antriebswelle (8) angeordneten und gemeinsam mit der Schleifscheibe (3) angetriebenen Rotor erzeugt wird.

10. Vorrichtung nach Anspruch 8, **dadurch gekennzeichnet, dass** der zur Kühlung des Antriebs dienende Luftstrom zum Transport des Schleifstaubes genutzt wird, indem das Filtergehäuse (25) gegenüber dem Werkzeugaufsatz (2) bis zu den am Motorgehäuse (1) vorgesehenen Lüftungsschlitzen (27) für den Antrieb verlängert und so ausgebildet ist, dass der aus den Lüftungsschlitzen (27) austretende Luftstrom zwischen dem Werkzeugaufsatz (2) und dem Filtergehäuse (25) geführt und vermittels eines Führungssteges (28) über den Durchbruch (24) unterhalb der Schleifscheibe (3) in das Gehäuse des Werkzeugaufsatzes (2) hineingeleitet wird sowie oberhalb der Schleifscheibe (3) über den Durchbruch (24) in das Filtergehäuse (25) mit der Filterkassette (26) eintritt.

11. Vorrichtung nach einem der Ansprüche 1 bis 10, **dadurch gekennzeichnet, dass** an dem Handschleifgerät oder im Haltegriff des Halters (5) ein Hohlraum zur Bevorratung von Rundstäben (4) bzw. Schweißelektroden ausgebildet ist.

12. Vorrichtung nach einem der Ansprüche 1 bis 11, **dadurch gekennzeichnet, dass** in das Gehäuse des Werkzeugaufsatzes (2) im Bereich der Schleifscheibe (3) ein Schauglas (29) eingeordnet ist.

## Claims

1. A device for grinding round bars, preferably tungsten welding electrodes, which includes a mobile hand grinding unit which comprises an engine housing (1) and, secured thereto, a tool unit (2) having a grinding wheel (3), and which further includes a separate holder (5) for receiving round bars (4) of differing thickness, and in which, for the purpose of being ground, a round bar (4) is brought through an infeed channel (6) by means of the holder (5) into contact with the working plane (7) of the grinding wheel (3), which is mounted at the axial end of a drive shaft (8) projecting out of the engine housing (1) and into the tool unit (2), with the infeed channel (6) projecting through a side panel (10) which covers an aperture (9) in the housing of the tool unit (2) in the shape of a circle segment and which, for the purpose of establishing the grinding angle, may be pivoted in a plane parallel to the drive shaft (8) and perpendicular to the working plane (7) of the grinding wheel (3) about a pivot point (11) lying in the working plane (7) and may be locked to the housing, **characterised in that** the pivot point (11) is arranged on a radius of the grinding wheel (3) that intersects the plane of pivoting at a right angle, and a depth gauge (12) in the shape of a shaft which varies in depth is formed in the housing of the tool unit (2), and by means of this depth gauge the round bar (4), initially received by the holder (5) in axially displaceable manner, may be pushed into the holder (5) before the grinding procedure to an extent determined by the setting of the depth gauge (12) and may be fixed therein in cooperation with means (13) provided for this purpose on the holder (5), with the result that, in conjunction with a depth stop (14) provided on or in the infeed channel (6) for the holder (5), a defined grinding length is established for the round bar (4) which is to be ground.

2. A device according to Claim 1, **characterised in that** the holder (5) is a clamping chuck (16) received by a handle in the form of a sleeve (17), with it being possible to fix the round bar (4) which is introduced into the depth gauge (12) by means of the holder (5) by turning the sleeve (17) in the holder (5), towards the clamping chuck (16), which is held at the same time by the depth gauge (12).

3. A device according to Claim 2, **characterised in that** the depth gauge (12) has, in the region of its insertion opening, an Allen key socket (15) with a continuous axial bore in which an Allen key (13) arranged on the clamping jaws (30) of the clamping chuck (16) engages when the grinding length for the round bar (4) is set, with the result that when the holder is turned the sleeve (17) receiving the clamping chuck (16) is pushed over the clamping jaws (30) of the clamping chuck (16), which widen conically from the end in the direction of the Allen key (13), and compresses the clamping chuck at its tip, clamping the round bar (4) therein.

4. A device according to Claim 3, **characterised in that** the depth gauge (12) is arranged in the vicinity of the lower edge of the tool unit (2) facing the engine housing (1), and the housing of the tool unit (2) has, between the depth gauge (12) and the working region with the grinding wheel (3), a slot (18) running transversely with respect to the longitudinal direction of the drive shaft (8) and a slot running from this slot (18) perpendicular to the lower edge of the tool unit (2), with the result that the tool unit (2) can be secured to a shoulder on the engine housing (1) and released therefrom by means of the Allen key socket (15) arranged at the insertion point of the depth gauge (12) and the clamping jaws formed by the housing slots.

5. A device according to one of Claims 1 to 4, **characterised in that** the depth of the shaft forming the depth gauge (12) is adjustable by means of a screw (19) which may be screwed into the shaft from the opposite side to the insertion opening.

6. A device according to one of Claims 1 to 5, **characterised in that**, on being pivoted, the side panel (10) is guided by a guide element (20) in a guide (21) made in the housing in the region of the aperture (9) in the shape of a circle segment, with the guide element (20) being pressed against the housing of the tool unit (2), for the purpose of locking the grinding angle that has been set, as a result of a clamping block (22) formed on the infeed channel (6) projecting through the side panel (10) and the guide element (20) being turned within the guide.

7. A device according to Claim 6, **characterised in that** the infeed channel (6) projects through the guide element (20) by way of a bore (23) arranged eccentrically therein, and in the released condition the guide element (20) is rotatable on the infeed channel (6) at the same time as the side panel (10) is displaced transversely towards the aperture (9) in the shape of a circle segment, with the result that different paths on the grinding wheel (3) may be used to grind the round bars (4).

8. A device according to one of Claims 1 to 7, **characterised in that** an aperture (24) is provided in the housing of the tool unit (2) at the level of the grinding wheel (3), and through this aperture grinding dust which is produced is transported, by means of an air stream generated by the drive of the hand grinding unit, into a filter housing (25) which is arranged on the aperture (24) on the outside of the housing and has an exchangeable filter cartridge (26).

9. A device according to Claim 8, **characterised in that** the air stream is generated by a rotor which is arranged on the drive shaft (8), between the engine housing (1) and the grinding wheel (3), and is driven together with the grinding wheel (3).

10. A device according to Claim 8, **characterised in that** the air stream serving to cool the drive is used to transport the grinding dust **in that** the filter housing (25) is lengthened in respect of the tool unit (2) as far as the ventilation slots (27) for the drive, which are provided on the engine housing (1), and is constructed such that the air stream emerging from the ventilation slots (27) is guided between the tool unit (2) and the filter housing (25) and is both fed, by means of a baffle (28), through the aperture (24) below the grinding wheel (3) and into the housing of the tool unit (2), and also comes into the filter housing (25) having the filter cartridge (26) above the grinding wheel (3), through the aperture (24).

11. A device according to one of Claims 1 to 10, **characterised in that** on the hand grinding unit or in the handle of the holder (5) there is formed a cavity for storing round bars (4) or welding electrodes.

12. A device according to one of Claims 1 to 11, **characterised in that** an inspection glass (29) is arranged in the housing of the tool unit (2), in the region of the grinding wheel (3).

## Revendications

1. Dispositif pour tailler par meulage des barres rondes, de préférence des électrodes de soudage en tungstène, qui comprend un appareil de meulage portatif mobile constitué d'un carter de moteur (1) auquel est fixé un ensemble porte-outil rapporté (2) avec une meule (3), ainsi qu'un support séparé (5) destiné à recevoir des barres rondes (4) de taille différente, et dans lequel une barre ronde (4), pour être taillée par meulage, est amenée, au moyen du support (5), par l'intermédiaire d'un canal d'amenée (6), en contact avec le plan de travail (7) de la meule (3) montée à l'extrémité axiale d'un arbre d'entraînement (8) s'engageant à partir du carter de moteur (1) dans l'ensemble porte-outil (2) rapporté, le canal d'amenée (6) traversant une coulisse (10) qui recouvre un passage (9) en forme de secteur circulaire dans le carter de l'ensemble porte-outil (2) rapporté, et qui, pour fixer l'angle de taillage par meulage dans un plan s'étendant parallèlement à l'arbre d'entraînement (8) et perpendiculairement au plan de travail (7) de la meule (3), peut pivoter autour d'un point de pivotement (11) situé dans le plan de travail (7), et peut être bloquée sur le carter,
**caractérisé en ce que** le point de pivotement (11) est situé sur un rayon de la meule (3), qui coupe le plan de pivotement à angle droit, et dans le carter de l'ensemble porte-outil (2) rapporté est réalisée, sous la forme d'un puits dont la profondeur peut être modifiée, une jauge de profondeur (12) au moyen de laquelle la barre ronde (4), reçue tout d'abord de manière axialement coulissante par le support (5), peut, avant l'opération de meulage, être insérée par coulissement dans le support (5) jusqu'à une mesure déterminée par le réglage de la jauge de profondeur (12), et peut être fixée dans le support (5) en combinaison avec des moyens (13) prévus à cet effet sur celui-ci, de sorte qu'en relation avec une butée de profondeur (14) prévue sur ou dans le canal d'amenée (6) pour le support (5), une longueur de taillage par meulage définie est fixée pour la barre ronde (4) à tailler par meulage.

2. Dispositif selon la revendication 1,
**caractérisé en ce qu'**en ce qui concerne le support (5), il s'agit d'une pince de serrage (16) reçue par une poignée de maintien sous la forme d'une douille (17), la barre ronde (4) insérée au moyen du support (5) dans la jauge de profondeur (12) pouvant être fixée dans le support (5) en tournant la douille (17) par rapport à la pince de serrage (16) maintenue simultanément par la jauge de profondeur (12).

3. Dispositif selon la revendication 2,
**caractérisé en ce que** la jauge de profondeur (12) présente dans la zone de son ouverture d'entrée, une vis à six pans creux (15) avec un perçage axial traversant, dans lequel vient s'engager un six pans extérieur (13) prévu sur les mors de serrage (30) de la pince de serrage (16), au cours du réglage de la longueur de taillage par meulage pour la barre ronde (4), de sorte que lors de la rotation du support, la douille (17) recevant la pince de serrage (16) glisse par-dessus les mors de serrage (30) de la pince de serrage (16) évasés de manière conique de l'extrémité en direction du six pans extérieur (13), et resserre celle-ci en produisant le serrage de la barre ronde (4) au niveau de sa pointe.

4. Dispositif selon la revendication 3,
**caractérisé en ce que** la jauge de profondeur (12) est disposée à proximité du bord inférieur de l'ensemble porte-outil (2) rapporté, qui est dirigé vers le carter de moteur (1), et le carter de l'ensemble porte-outil (2) rapporté présente, entre la jauge de profondeur (12) et la zone de travail avec la meule (3), une fente (18) s'étendant transversalement à la direction longitudinale de l'arbre d'entraînement (8), ainsi qu'une fente s'étendant de ladite fente (18) perpendiculairement au bord inférieur de l'ensemble porte-outil (2) rapporté, de sorte que l'ensemble porte-outil (2) rapporté peut, au moyen de la vis à six pans creux (15) disposée à l'entrée de la jauge de profondeur (12) et des mors de serrage formés par les fentes de carter, être fixé sur un décrochement du carter de moteur (1) et être démonté de celui-ci.

5. Dispositif selon l'une des revendications 1 à 4,
**caractérisé en ce que** la profondeur du puits formant la jauge de profondeur (12) est réglable par une vis (19) pouvant être vissée dans le puits à partir du côté de celui-ci, qui est opposé son ouverture d'entrée.

6. Dispositif selon l'une des revendications 1 à 5,
**caractérisé en ce que** la coulisse (10), lors du pivotement, est guidée par un élément de guidage (20) dans une glissière de guidage (21) usinée dans le carter, dans la zone du passage (9) en forme de secteur circulaire, l'élément de guidage (20), en vue de bloquer l'angle de taillage par meulage réglé, pouvant être pressé, à l'intérieur de la glissière de guidage, contre le carter de l'ensemble porte-outil (2) rapporté, par rotation d'un poinçon de serrage (22) réalisé sur le canal d'amenée (6) traversant la coulisse (10) ainsi que l'élément de guidage (20).

7. Dispositif selon la revendication 6,
**caractérisé en ce que** le canal d'amenée (6) traverse l'élément de guidage (20) par l'intermédiaire d'un alésage (23) placé sur celui-ci de manière excentrée, et l'élément de guidage (20), dans l'état débloqué, peut tourner sur le canal d'amenée (6) avec coulissement transversal simultané de la coulisse (10) par rapport au passage (9) en forme de secteur circulaire, de sorte qu'il est possible d'utiliser différentes trajectoires sur la meule (3) pour le taillage par meulage des barres rondes (4).

8. Dispositif selon l'une des revendications 1 à 7,
**caractérisé en ce que** dans le carter de l'ensemble porte-outil (2) rapporté, à hauteur de la meule (3), est prévu un passage (24) par l'intermédiaire duquel la poussière de meulage produite est transportée, au moyen d'un écoulement d'air engendré par le système d'entraînement de l'appareil de meulage portatif, dans un boîtier de filtre (25) qui est disposé sur le côté extérieur du carter au niveau du passage (24), et comporte une cartouche filtrante (26) interchangeable.

9. Dispositif selon la revendication 8,
**caractérisé en ce que** l'écoulement d'air est engendré par un rotor qui est disposé sur l'arbre d'entraînement (8), entre le carter de moteur (1) et la meule (3), et est entraîné en commun avec la meule (3).

10. Dispositif selon la revendication 8,
**caractérisé en ce que** l'écoulement d'air servant à refroidir le système d'entraînement est exploité pour le transport de la poussière de meulage, grâce au fait que le boîtier de filtre (25) est prolongé, par rapport à l'ensemble porte-outil (2) rapporté, jusqu'aux fentes de ventilation (27) pour le système d'entraînement, prévues sur le carter de moteur (1), et est conçu de façon telle, que l'écoulement d'air sortant des fentes de ventilation (27) soit guidé entre l'ensemble porte-outil (2) rapporté et le boîtier de filtre (25), et envoyé, au moyen d'une nervure de guidage (28), par l'intermédiaire du passage (24), en-dessous de la meule (3), dans le carter de l'ensemble porte-outil (2) rapporté, et pénètre ensuite, au-dessus de la meule (3), par l'intermédiaire du passage (24), dans le boîtier de filtre (25) avec la cartouche filtrante (26).

11. Dispositif selon l'une des revendications 1 à 10,
**caractérisé en ce que** dans l'appareil de meulage portatif ou dans la poignée de maintien du support (5), est réalisée une cavité pour stocker des barres rondes (4) ou électrodes de soudage.

12. Dispositif selon l'une des revendications 1 à 11,
**caractérisé en ce que** dans le carter de l'ensemble porte-outil (2) rapporté est agencée, dans la zone de la meule (3), une vitre d'observation (29).
